# EUROPÄISCHE PATENTSCHRIFT

(11) **EP 3 270 389 B1**
(45) Veröffentlichungstag und Bekanntmachung des Hinweises auf die Patenterteilung: **10.04.2019**
(21) Anmeldenummer: 16179056.3
(22) Anmeldetag: 12.07.2016
(51) Int. Cl.: H01F 13/00, G01P 3/00, G01D 5/00, G01L 3/00

(54) **MAGNETISIERUNG EINER HOHLWELLE**
MAGNETISING OF A HOLLOW SHAFT
MAGNETISATION D'ARBRE CREUX

(43) Veröffentlichungstag der Anmeldung: 17.01.2018
(73) Patentinhaber: NCTE AG, 82008 Unterhaching (DE)
(72) Erfinder: Seene, Christian, 82041 Oberhaching (DE); Schillay, Marianne, 82041 Oberbiberg (DE)
(74) Vertreter: Grünecker Patent- und Rechtsanwälte PartG mbB

(56) Entgegenhaltungen:
- WO-A1-97/37362
- WO-A1-2013/127721
- WO-A1-2016/096190
- US-A1- 2009 173 504

## Beschreibung

### Gebiet der Erfindung

Die Erfindung betrifft eine Vorrichtung zum Magnetisieren einer Hohlwelle und ein entsprechendes Verfahren.

### Stand der Technik

Das Dokument WO 97/37362 A1 beschreibt ein Verfahren zur Magnetisierung eines zylindrischen Körpers, wobei das Verfahren die Schritte des Anlegens eines magnetischen Feldes an den Körper und der Variation des Magnetfeldes umlaufend um den Körper umfasst.

Das Dokument WO 2016/096190 A1 offenbart eine Vorrichtung und ein Verfahren zum Magnetisieren von wenigstens einem Permanentmagnet, wobei die Vorrichtung ein erstes Feldleitelement, ein zweites Feldleitelement umfasst. Dabei ist zwischen dem ersten und dem zweiten Feldleitelement wenigstens ein Erregermagnet und in dem zweiten Feldleitelement ist eine Aufnahme für den Permanentmagnet ausgebildet, wobei der Erregermagnet relativ zu den Feldleitelementen und dem Permanentmagnet auf einer kreisförmigen Bahn um den Permanentmagnet herum beweglich ist, so dass in einer Magnetisierungsposition ein Magnetfeld des Erregermagneten den Permanentmagnet magnetisiert.

Stand der Technik bei der Magnetisierung von kraftübertragenden Bauteilen (z.B. Wellen) zur Nutzung magnetostriktiver Messtechnik (z.B. für die Drehmomentmessung) ist einerseits die direkte elektrische Kontaktierung. Über diese Kontaktierung werden entsprechende Stromimpulse durch das Bauteil geleitet um die für die magnetostriktive Messtechnik notwendige remanente Magnetisierung zu erzeugen. Dieses Verfahren ist in EP 1774271 B1 und EP 1902287 B1 beschrieben. Dieses Verfahren ist unter der Bezeichnung "Puls Current Magnetic Encoding (PCME)" bekannt. Dabei wird eine Außenkontaktierung an zwei voneinander beabstandeten Stellen der Welle zwischen den eine Magnetisierung erfolgen soll vorgenommen und ein Strompuls in axialer Richtung der Welle erzeugt, der durch das dabei entstehende Magnetfeld die Welle in Umfangsrichtung magnetisiert.

Eine davon verschiedene berührungslose Magnetisierung von nur einseitig offenen Hohlwellen ist andererseits in DE 102012004105 A1 offenbart. Dabei wird ein Strom auf der offenen Seite der Hohlwelle ein- und ausgeführt, Der eingeführte Strom magnetisiert die Welle und aufgrund einer dazwischen vorgesehenen magnetischen Abschirmung wird die Entmagnetisierung durch den ausgeführten Strom verhindert.

Die derzeit eingesetzten Verfahren weisen jedoch die im Folgenden genannten Nachteile auf. Durch die drei unterschiedlichen Kontaktstellen des PCME Verfahrens kommt es zu einer ungleichen Stromverteilung um den Umfang der Welle, da der Widerstand der einzelnen Kontaktierungen unter realistischen Bedingungen nicht gleich ist. Die berührungslose Magnetisierung von Hohlwellen funktioniert vor allem bei kleinen Innendurchmessern nicht, da die Abschirmung des zur Magnetisierung benötigten Stromes dicker sein muss als der Innendurchmesser der Welle. Die Eindringtiefe *d* eines elektromagnetischen Wechselfeldes mit der Frequenz *f* beträgt: $d = \sqrt{{\left(πfσ{μ}_{r}{μ}_{0}\right)}^{- 1} ,}$ worin *σ* die elektrische Leitfähigkeit und *µᵣ* die relative Permeabilität des abschirmenden Materials bezeichnen und *µ*₀ die Permeabilitätskonstante ist.

Angesichts dieser Nachteile des Stands der Technik ist es eine Aufgabe der vorliegenden Erfindung, ein Verfahren zur Verfügung zu stellen, mit der eine Magnetisierung einer Welle durchgeführt werden kann, die einen oder mehrere der genannten Nachteile überwindet.

### Beschreibung der Erfindung

Der Erfindung liegt die Aufgabe zugrunde, eine Vorrichtung und ein Verfahren bereitzustellen, mit der bzw. mit dem eine gleichmäßige Magnetisierung einer Hohlwelle in Umfangsrichtung erfolgen kann, insbesondere auch einer Hohlwelle mit kleinem Innendurchmesser.

Diese Aufgabe wird gelöst durch eine Vorrichtung zum Magnetisieren einer ferromagnetischen, elektrisch leitfähigen Hohlwelle nach Anspruch 1.

Die erfindungsgemäße Vorrichtung umfasst ein elektrisch leitfähiges stabförmiges Element zum Erzeugen eines Magnetfeldes oder mehrerer Magnetfelder mittels einer an dem stabförmigen Element angeordneten Innenkontaktiervorrichtung zum Kontaktieren mit einem inneren Kontaktbereich an einer Innenseite der Hohlwelle; eine Außenkontaktiervorrichtung zum Kontaktieren mit einem äußeren Kontaktbereich an einer Außenseite der Hohlwelle; und eine Stromquelle zum Erzeugen eines Strompulses durch das stabförmige Element, die Innenkontaktiervorrichtung und die Außenkontaktiervorrichtung, sowie durch die Hohlwelle zwischen dem inneren und dem äußeren Kontaktbereich. Dabei ist ein erster Pol der Stromquelle mit wenigstens einer Stromzufuhr-Kontaktstelle des stabförmigen Elements verbunden oder er ist damit verbindbar, und ein zweiter Pol der Stromquelle ist mit der Außenkontaktiervorrichtung verbunden oder er ist damit verbindbar, und eine elektrische Polarität des ersten Pols ist entgegengesetzt zur elektrischen Polarität des zweiten Pols.

Erfindungsgemäß wird der Stromfluss (im Gegensatz zum PCME Verfahren) nicht in dem zu magnetisierenden Bereich der Welle geführt, sondern der magnetisierende Strom fließt im stabförmigen Element. Die führt zu einer gleichmäßigen Magnetisierung der Hohlwelle in Umfangsrichtung. Der Stromfluss in der Welle von innen nach außen bzw. umgekehrt dient dabei lediglich der Schließung des Stromkreises zwischen der inneren und der äußeren Kontaktiervorrichtung. Das stabfömige Element kann seinerseits ein Hohlstab sein.

Eine Weiterbildung der erfindungsgemäßen Vorrichtung besteht darin, dass die Außenkontaktiervorrichtung ein elektrisch leitfähiges zylinderförmiges Element umfassen kann, in dem wenigstens ein Teil der Hohlwelle während der Magnetisierung angeordnet werden kann. Mit dem zylinderförmigen Element kann der Strom den Kontaktstellen an der Außenseite zu- bzw. abgeführt werden. Anstelle des zylinderförmigen Elements oder zusätzlich kann auch eine Verdrahtung vorgesehen sein, mit der eine Verbindung zur Stromquelle hergestellt werden kann.

Gemäß einer anderen Weiterbildung können die Innenkontaktiervorrichtung und die Außenkontaktiervorrichtung in Bezug auf die Hohlwelle radial gegenüberliegend angeordnet werden. Dies minimiert den Stromfluss in axialer Richtung der Hohlwelle, da der Strom unmittelbar in radialer Richtung der Welle fließen kann.

In einer anderen Weiterbildung können die Innenkontaktiervorrichtung und/oder die Außenkontaktiervorrichtung ringförmig ausgebildet sein. Die stellt eine besonders gleichförmige Art der Kontaktierung zur Verfügung.

Gemäß einer anderen Weiterbildung können die Innenkontaktiervorrichtung und/oder die Außenkontaktiervorrichtung eine Vielzahl von jeweils kreisförmig angeordneten inneren bzw. äußeren Kontaktelementen umfassen, wobei die Kontaktelemente vorzugsweise mit einer Federvorspannung in Richtung der zu magnetisierenden Hohlwelle versehen sind. Auf diese Weise kann eine Verteilung des Stromflusses durch die Hohlwelle über deren Umfang erfolgen. Insbesondere können aufgrund der Federvorspannung zum Einen Hohlwellen mit verschiedenem Durchmesser kontaktiert werden, und zum Anderen ist die Kontaktierung an sich durch ein Andrücken der Kontaktelemente an die Hohlwelle sichergestellt.

Dabei kann eine gleiche Anzahl von inneren und äußeren Kontaktelementen vorgesehen sein, was weiter zu einer Gleichverteilung des Stromflusses führt.

Vorzugsweise sind die inneren und/oder äußeren Kontaktelemente in Umfangsrichtung der Hohlwelle mit gleichmäßigem Winkelabstand voneinander angeordnet. Auf diese Weise ergibt sich eine Homogenisierung des Stromflusses durch die Welle.

In einer anderen Weiterbildung können zwei Stromzufuhr-Kontaktstellen vorgesehen und die Innenkontaktiervorrichtung an dem stabförmigen Element zwischen den zwei Stromzufuhr-Kontaktstellen des stabförmigen Elements angeordnet sein, wobei entweder beide Stromzufuhr-Kontaktstellen mit dem ersten Pol der Stromquelle elektrisch verbindbar sind oder wobei eine Stromzufuhr-Kontaktstelle mit dem ersten Pol der Stromquelle elektrisch verbunden ist und die andere Stromzufuhr-Kontaktstelle mit dem ersten Pol der Stromquelle elektrisch verbindbar ist. Gemäß dieser Weiterbildung erzeugt ein jeweiliger Stromfluß von beiden Stromzufuhr-Kontaktstellen des stabförmigen Elements zu der Innenkontaktiervorrichtung (oder in entgegengesetzter Richtung ausgehend von der Innenkontaktiervorrichtung zu den beiden Stromzufuhr-Kontaktstellen), also zwei Ströme in entgegengesetzter Richtung, wodurch die Hohlwelle entsprechend in entgegengesetzte Umfangsrichtungen magnetisiert wird.

Die erfindungsgemäße Aufgabe wird ebenfalls durch ein Verfahren zum Magnetisieren einer ferromagnetischen, elektrisch leitfähigen Hohlwelle gemäß Anspruch 8 gelöst.

Das erfindungsgemäße Verfahren umfasst die Schritte: Einbringen eines elektrisch leitfähiges stabförmiges Elements mit einer daran angeordneten Innenkontaktiervorrichtung in einen Hohlraum der Hohlwelle, vorzugsweise derart, dass das stabförmige Element auf und entlang einer Achse der Hohlwelle angeordnet ist, und Kontaktieren der Innenkontaktiervorrichtung mit einem inneren Kontaktbereich an einer Innenseite der Hohlwelle; Kontaktieren einer Außenkontaktiervorrichtung mit einem äußeren Kontaktbereich an einer Außenseite der Hohlwelle; und Erzeugen eines Strompulses durch das stabförmige Element, die Innenkontaktiervorrichtung und die Außenkontaktiervorrichtung, sowie durch die Hohlwelle zwischen dem inneren und dem äußeren Kontaktbereich, wobei die Hohlwelle mit dem dabei erzeugten Magnetfeld des stromdurchflossenen stabförmigen Elements magnetisiert wird. Das Einbringen des elektrisch leitfähigen stabförmigen Elements in den Hohlraum der Hohlwelle kann insbesondere ein Durchführen des stabförmigen Elements durch den Hohlraum der Hohlwelle umfassen, derart, dass danach gegenüberliegende Endbereiche des stabförmigen Elements jeweils außerhalb der Hohlwelle angeordnet sind.

Die Vorteile des erfindungsgemäßen Verfahrens und dessen Weiterbildungen entsprechen jenen der erfindungsgemäßen Vorrichtung und deren Weiterbildungen, und es wird Bezug auf die obigen Ausführungen genommen.

Gemäß einer Weiterbildung kann der Schritt des Anordnens der Hohlwelle in einem elektrisch leitfähigen zylinderförmigen Element der Außenkontaktiervorrichtung vorgesehen sein, wobei die Achse der Hohlwelle vorzugsweise auf und entlang einer Achse des zylinderförmigen Elements angeordnet wird.

Die Innenkontaktiervorrichtung und die Außenkontaktiervorrichtung können in Bezug auf die Hohlwelle radial gegenüberliegend angeordnet werden.

Die Innenkontaktiervorrichtung und/oder die Außenkontaktiervorrichtung können ringförmig ausgebildet sein, wobei die Ringe mit der Innenseite bzw. der Außenseite der Hohlwelle in Kontakt gebracht werden können.

Die Innenkontaktiervorrichtung und/oder die Außenkontaktiervorrichtung können eine Vielzahl von jeweils kreisförmig angeordneten inneren bzw. äußeren Kontaktelementen umfassen, die mit der Innenseite bzw. der Außenseite der Hohlwelle in Kontakt gebracht werden können.

Dabei kann eine gleiche Anzahl von inneren und äußeren Kontaktelementen vorgesehen sein, und jeweilige innere und äußere Kontaktelemente können in Bezug auf die Hohlwelle einander radial gegenüberliegend angeordnet werden.

Die inneren und/oder äußeren Kontaktelemente können in Umfangsrichtung der Hohlwelle mit gleichmäßigem Winkelabstand voneinander angeordnet sein.

Vor dem Erzeugen des Strompulses können die folgenden weiteren Schritte vorgesehen sein: Verbinden von wenigstens einer Stromzufuhr-Kontaktstelle des stabförmigen Elements mit einem ersten Pol einer Stromquelle, Verbinden der Außenkontaktiervorrichtung mit einem zweiten Pol der Stromquelle, wobei eine elektrische Polarität des ersten Pols entgegengesetzt zur elektrischen Polarität des zweiten Pols ist. Insbesondere können zwei in Bezug auf die Innenkontaktiervorrichtung gegenüberliegende Stromzufuhr-Kontaktstellen des stabförmigen Element mit dem ersten Pol verbunden werden bzw. eine der Stromzufuhr-Kontaktstellen kann permanet mit dem ersten Pol verbunden sein und die zweite Stromzufuhr-Kontaktstelle kann nach dem Einbringen des stabförmigen Elements in den Hohlraum der Hohlwelle mit dem ersten Pol verbunden werden.

Das Material der Hohlwelle umfasst bevorzugt Stahl.

Die genannten Weiterbildungen können einzeln eingesetzt oder wie beansprucht geeignet miteinander kombiniert werden.

Weitere Merkmale und beispielhafte Ausführungsformen sowie Vorteile der vorliegenden Erfindung werden nachfolgend anhand der Zeichnungen näher erläutert. Es versteht sich, dass die Ausführungsformen nicht den Bereich der vorliegenden Erfindung erschöpfen. Es versteht sich weiterhin, dass einige oder sämtliche der im Weiteren beschriebenen Merkmale auch auf andere Weise miteinander kombiniert werden können.

### Kurzbeschreibung der Zeichnungen

- Fig. 1: zeigt eine erste Ausführungsform der erfindungsgemäßen Vorrichtung.
- Fig. 2: zeigt zwei Ausführungsform zur Kontaktierung in der erfindungsgemäßen Vorrichtung.

### Ausführungsformen

In Fig. 1 ist eine erste Ausführungsform der erfindungsgemäßen Vorrichtung dargestellt.

In der ersten Ausführungsform 100 der erfindungsgemäßen Vorrichtung zum Magnetisieren einer ferromagnetischen, elektrisch leitfähigen Hohlwelle 90, umfasst die Vorrichtung ein elektrisch leitfähiges stabförmiges Element 10 zum Erzeugen eines Magnetfeldes mit einer daran angeordneten Innenkontaktiervorrichtung 20 zum Kontaktieren mit einem inneren Kontaktbereich an einer Innenseite der Hohlwelle 90; eine Außenkontaktiervorrichtung 30 zum Kontaktieren mit einem äußeren Kontaktbereich an einer Außenseite der Hohlwelle 90; und eine Stromquelle 80 zum Erzeugen eines Strompulses durch das stabförmige Element 10, die Innenkontaktiervorrichtung 20 und die Außenkontaktiervorrichtung 30, sowie durch die Hohlwelle 90 zwischen dem inneren und dem äußeren Kontaktbereich.

Die Außenkontaktiervorrichtung 30 umfasst ein elektrisch leitfähiges zylinderförmiges Element 35, in der die Hohlwelle 90 während der Magnetisierung angeordnet ist. Mit dem zylinderförmigen Element 35 kann der Strom den Kontaktstellen an der Außenseite zu- bzw. abgeführt werden. Das zylinderförmige Element 35 und das stabförmige Element 10 sind zur Halterung in einem die beiden Elemente elektrisch isolierenden Grundkörper 70 angeordnet. Die Innenkontaktiervorrichtung 20 und die Außenkontaktiervorrichtung 30 sind in Bezug auf die Hohlwelle radial gegenüberliegend angeordnet, wobei die Innenkontaktiervorrichtung 20 und die Außenkontaktiervorrichtung 30 eine Vielzahl von jeweils kreisförmig angeordneten inneren Kontaktelementen 21 bzw. äußeren Kontaktelementen 31 umfassen, wobei die Kontaktelemente 21, 31 mit einer Federvorspannung in Richtung der zu magnetisierenden Welle 90 versehen sind. Die mit Pfeilen versehenen Linien geben die Richtungen der Magnetfelder an, die durch das stromdurchflossene stabförmige Element 10 in der Hohlwelle 90 induziert werden.

Es sind zwei Stromzufuhr-Kontaktstellen 11, 12 vorgesehen und die Innenkontaktiervorrichtung 20 ist an dem stabförmigen Element 10 zwischen den zwei Stromzufuhr-Kontaktstellen 11, 12 des stabförmigen Elements 10 angeordnet, wobei eine Stromzufuhr-Kontaktstelle 11 mit dem ersten Pol der Stromquelle 80 permanent elektrisch verbunden ist und die andere Stromzufuhr-Kontaktstelle 12 mit dem ersten Pol der Stromquelle 80 nach einem Einbringen der Hohlwelle 90 (Überstülpen der Hohlwelle 90 über den Stab 10) elektrisch verbunden wird. Der zweiter Pol der Stromquelle 80 ist mit der Außenkontaktiervorrichtung 30 verbunden. Die elektrische Polarität des ersten Pols ist entgegengesetzt zur elektrischen Polarität des zweiten Pols. Gemäß dieser Ausführungsform erzeugt ein jeweiliger Stromfluß von beiden Stromzufuhr-Kontaktstellen 11, 12 des stabförmigen Elements 10 zu der Innenkontaktiervorrichtung 20 zwei Ströme in entgegengesetzter Richtung (sieh Pfeile im stabförmigen Element 10), wodurch die Hohlwelle 90 entsprechend in entgegengesetzte Umfangsrichtungen magnetisiert wird.

In Fig. 2 A,B sind zwei Ausführungsform zur Kontaktierung in der erfindungsgemäßen Vorrichtung im Querschnitt dargestellt. Gleiche Bezugszeichen bezeichnen hier entsprechende Komponenten wie sie in Fig. 1 dargestellt sind.

In der oberen Zeichnung (Fig. 2A) sind die inneren Kontaktelemente 21 kreisförmig um den Stab 10 und in jeweiligem Kontakt mit einer Innenseite der Hohlwelle 90 vorgesehen. Die äußeren Kontaktelementen 31 sind jeweils radial gegenüberliegend angeordnet, um so den Stromfluß durch die Hohlwelle bevorzugt in radialer Richtung zu begrenzen und insbesondere einen Stromfluß in axialer Richtung der Hohlwelle 90 zu vermeiden, was zu magnetischen Störfeldern in Bezug auf die erwünschte Magnetisierung führen kann.

In der unteren Zeichnung (Fig. 2B) umfasst die Innenkontaktiervorrichtung 20 einen Ring zum Kontaktieren der Hohlwelle von innen und die Außenkontaktiervorrichtung 30 umfasst ebenfalls einen Ring zur Kontaktierung der Hohlwelle 90 von außen. Beide Ringe sind dabei aus den gleichen Gründen radial gegenüberliegend angeordnet.

Die dargestellten Ausführungsformen sind lediglich beispielhaft und der vollständige Umfang der vorliegenden Erfindung wird durch die Ansprüche definiert.

## Patentansprüche

1. Vorrichtung (100) zum Magnetisieren einer ferromagnetischen, elektrisch leitfähigen Hohlwelle (90, 95), wobei die Vorrichtung umfasst:
ein elektrisch leitfähiges stabförmiges Element (10) zum Erzeugen eines oder mehrerer Magnetfelder mit einer daran angeordneten Innenkontaktiervorrichtung (20) zum Kontaktieren mit einem inneren Kontaktbereich an einer Innenseite der Hohlwelle; und
eine Außenkontaktiervorrichtung (30) zum Kontaktieren mit einem äußeren Kontaktbereich an einer Außenseite der Hohlwelle; und
eine Stromquelle (80) zum Erzeugen eines Strompulses durch das stabförmige Element (10), die Innenkontaktiervorrichtung (20) und die Außenkontaktiervorrichtung (30), sowie durch die Hohlwelle zwischen dem inneren und dem äußeren Kontaktbereich;
wobei ein erster Pol der Stromquelle (80) mit wenigstens einer Stromzufuhr-Kontaktstelle (11, 12) des stabförmigen Elements (10) verbunden ist oder verbindbar ist und ein zweiter Pol der Stromquelle (80) mit der Außenkontaktiervorrichtung (30) verbunden ist oder verbindbar ist, und wobei eine elektrische Polarität des ersten Pols entgegengesetzt zur elektrischen Polarität des zweiten Pols ist.

2. Vorrichtung nach Anspruch 1, wobei die Außenkontaktiervorrichtung ein elektrisch leitfähiges zylinderförmiges Element (35) umfasst, in dem wenigsten ein Teil der Hohlwelle während der Magnetisierung angeordnet werden kann.

3. Vorrichtung nach Anspruch 1 oder 2, wobei die Innenkontaktiervorrichtung und die Außenkontaktiervorrichtung in Bezug auf die Hohlwelle radial gegenüberliegend angeordnet werden können.

4. Vorrichtung nach einem der Ansprüche 1 bis 3, wobei die Innenkontaktiervorrichtung und/oder die Außenkontaktiervorrichtung ringförmig ausgebildet sind.

5. Vorrichtung nach einem der Ansprüche 1 bis 3, wobei die Innenkontaktiervorrichtung und/oder die Außenkontaktiervorrichtung eine Vielzahl von jeweils kreisförmig angeordneten inneren bzw. äußeren Kontaktelementen (21, 31) umfasst, wobei die Kontaktelemente vorzugsweise mit einer Federvorspannung in Richtung der zu magnetisierenden Hohlwelle versehen sind, wobei vorzugsweise eine gleiche Anzahl von inneren und äußeren Kontaktelementen vorgesehen ist.

6. Vorrichtung nach Anspruch 5, wobei die inneren und/oder äußeren Kontaktelemente in Umfangsrichtung der Hohlwelle mit gleichmäßigem Winkelabstand voneinander angeordnet sind.

7. Vorrichtung nach einem der Ansprüche 1 bis 6, wobei zwei Stromzufuhr-Kontaktstellen (11, 12) vorgesehen sind und die Innenkontaktiervorrichtung (20) an dem stabförmigen Element (10) zwischen den zwei Stromzufuhr-Kontaktstellen (11, 12) des stabförmigen Elements angeordnet ist, wobei beide Stromzufuhr-Kontaktstellen mit dem ersten Pol der Stromquelle elektrisch verbindbar sind oder wobei eine Stromzufuhr-Kontaktstelle mit dem ersten Pol der Stromquelle elektrisch verbunden ist und die andere Stromzufuhr-Kontaktstelle mit dem ersten Pol der Stromquelle elektrisch verbindbar ist.

8. Verfahren zum Magnetisieren einer ferromagnetischen, elektrisch leitfähigen Hohlwelle (90), wobei das Verfahren die folgenden Schritte umfasst:
Einbringen eines elektrisch leitfähigen stabförmigen Elements (10) mit einer daran angeordneten Innenkontaktiervorrichtung (20) in einen Hohlraum der Hohlwelle, vorzugsweise derart, dass das stabförmige Element auf und entlang einer Achse der Hohlwelle angeordnet ist, und Kontaktieren der Innenkontaktiervorrichtung mit einem inneren Kontaktbereich an einer Innenseite der Hohlwelle;
Kontaktieren einer Außenkontaktiervorrichtung (30) mit einem äußeren Kontaktbereich an einer Außenseite der Hohlwelle; und
Erzeugen eines Strompulses durch das stabförmige Element, die Innenkontaktiervorrichtung und die Außenkontaktiervorrichtung, sowie durch die Hohlwelle zwischen dem inneren und dem äußeren Kontaktbereich, wobei die Hohlwelle mit dem dabei erzeugten Magnetfeld des stromdurchflossenen stabförmigen Elements magnetisiert wird.

9. Verfahren nach Anspruch 8, wobei weiterhin der Schritt Anordnen der Hohlwelle in einem elektrisch leitfähigen zylinderförmigen Element der Außenkontaktiervorrichtung vorgesehen ist, und wobei die Achse der Hohlwelle vorzugsweise auf und entlang einer Achse des zylinderförmigen Elements angeordnet ist.

10. Verfahren nach Anspruch 8 oder 9, wobei die Innenkontaktiervorrichtung und die Außenkontaktiervorrichtung in Bezug auf die Hohlwelle radial gegenüberliegend angeordnet werden.

11. Verfahren nach einem der Ansprüche 8 bis 10, wobei die Innenkontaktiervorrichtung und/oder die Außenkontaktiervorrichtung ringförmig ausgebildet sind und mit der Innenseite bzw. der Außenseite der Hohlwelle in Kontakt gebracht werden.

12. Verfahren nach einem der Ansprüche 8 bis 10, wobei die Innenkontaktiervorrichtung und/oder die Außenkontaktiervorrichtung eine Vielzahl von jeweils kreisförmig angeordneten inneren bzw. äußeren Kontaktelementen umfasst, die mit der Innenseite bzw. der Außenseite der Hohlwelle in Kontakt gebracht werden.

13. Verfahren nach Anspruch 12, wobei eine gleiche Anzahl von inneren und äußeren Kontaktelementen vorgesehen ist, und wobei jeweilige innere und äußere Kontaktelemente in Bezug auf die Hohlwelle einander radial gegenüberliegend angeordnet werden.

14. Verfahren nach Anspruch 12 oder 13, wobei die inneren und/oder äußeren Kontaktelemente in Umfangsrichtung der Hohlwelle mit gleichmäßigem Winkelabstand voneinander angeordnet sind.

15. Verfahren nach einem der Ansprüche 8 bis 14, wobei vor dem Erzeugen des Strompulses die folgenden weiteren Schritte vorgesehen sind:
Verbinden von wenigstens einer Stromzufuhr-Kontaktstelle des stabförmigen Elements mit einem ersten Pol einer Stromquelle, Verbinden der Außenkontaktiervorrichtung mit einem zweiten Pol der Stromquelle, wobei eine elektrische Polarität des ersten Pols entgegengesetzt zur elektrischen Polarität des zweiten Pols ist.

## Claims

1. Apparatus (100) for magnetizing a ferromagnetic, electrically conductive hollow shaft (90, 95), the apparatus comprising:
an electrically conductive rod-like element (10) for generating one or a plurality of magnetic fields by means of an internal contact device (20) arranged thereon and used for contacting with an inner contact region on an inner side of the hollow shaft; and an external contact device (30) for contacting with an outer contact region on an outer side of the hollow shaft;
and a current source (80) for generating a current pulse through the rod-like element (10), the internal contact device (20) and the external contact device (30), and also through the hollow shaft between the inner and the outer contact region;
wherein a first pole of the current source (80) is connected to or adapted to be connected to at least one current supply contact point (11, 12) of the rod-like element (10) and a second pole of the current source (80) is connected to or adapted to be connected to the external contact device (30), and wherein an electrical polarity of the first pole is opposite to the electrical polarity of the second pole.

2. Apparatus according to claim 1, wherein the external contact device comprises an electrically conductive cylindrical element (35), in which at least part of the hollow shaft can be arranged during magnetization.

3. Apparatus according to claim 1 or 2, wherein the internal contact device and the external contact device can be arranged radially opposite each other with respect to the hollow shaft.

4. Apparatus according to one of claims 1 to 3, wherein the internal contact device and/or the external contact device are annular in shape.

5. Apparatus according to one of claims 1 to 3, wherein the internal contact device and/or the external contact device comprise(s) a plurality of internal and/or external contact elements (21, 31), which are arranged in respective circles, wherein the contact elements are preferably spring biased in the direction of the hollow shaft to be magnetized, wherein preferably an identical number of internal and external contact elements is provided.

6. Apparatus according to claim 5, wherein the internal and/or external contact elements are arranged at regular angular distances from one another in the circumferential direction of the hollow shaft.

7. Apparatus according to one of claims 1 to 6, wherein two current supply contact points (11, 12) are provided and the internal contact device (20) is arranged on the rod-like element (10) between the two current supply contact points (11, 12) of the rod-like element, wherein both current supply contact points are electrically connectable to the first pole of the current source or wherein one current supply contact point is electrically connected to the first pole of the current source and the other current supply contact point is electrically connectable to the first pole of the current source.

8. Method of magnetizing a ferromagnetic, electrically conductive hollow shaft (90), the method comprising the following steps:
inserting an electrically conductive rod-like element (10) having an internal contact device (20) arranged thereon into a hollow space of the hollow shaft, preferably such that the rod-like element is arranged on and along an axis of the hollow shaft, and contacting the internal contact device with an inner contact region on an inner side of the hollow shaft;
contacting an external contact device (30) with an outer contact region on an outer side of the hollow shaft; and
generating a current pulse through the rod-like element, the internal contact device and the external contact device, and also through the hollow shaft between the inner and outer contact regions, the hollow shaft being magnetized with the thus generated magnetic field of the rod-like element through which current flows.

9. Method according to claim 8, wherein the step of arranging the hollow shaft in an electrically conductive cylindrical element of the external contact device is additionally provided, and wherein the axis of the hollow shaft is arranged preferably on and along an axis of the cylindrical element.

10. Method according to claim 8 or 9, wherein the internal contact device and the external contact device are arranged radially opposite each other with respect to the hollow shaft.

11. Method according to one of claims 8 to 10, wherein the internal contact device and/or the external contact device are annular in shape and are brought into contact with the inner side and/or the outer side of the hollow shaft.

12. Method according to one of claims 8 to 10, wherein the internal contact device and/or the external contact device comprise(s) a plurality of internal and external contact elements, which are arranged in respective circles and which are brought into contact with the inner side and/or the outer side of the hollow shaft, respectively.

13. Method according to claim 12, wherein an identical number of internal and external contact elements is provided, and wherein respective internal and external contact elements are arranged radially opposite each other with respect to the hollow shaft.

14. Method according to claim 12 or 13, wherein the internal and/or external contact elements are arranged at regular angular distances from one another in the circumferential direction of the hollow shaft.

15. Method according to one of claims 8 to 14, wherein, prior to generating the current pulse, the following additional steps are provided:
connecting at least one current supply contact point of the rod-like element to a first pole of a current source, connecting the external contact device to a second pole of the current source, with an electrical polarity of the first pole being opposite to the electrical polarity of the second pole.

## Revendications

1. Dispositif (100) pour magnétiser un arbre creux ferromagnétique (90, 95) électriquement conducteur, le dispositif comprenant :
un élément en forme de barreau (10) électriquement conducteur, destiné à produire un ou plusieurs champs magnétiques, et sur lequel est agencé un dispositif de mise en contact intérieur (20) pour la mise en contact avec une zone de contact intérieure sur un côté intérieur de l'arbre creux, et
un dispositif de mise en contact extérieur (30) pour la mise en contact avec une zone de contact extérieure sur un côté extérieur de l'arbre creux,
et une source de courant (80) pour produire une impulsion de courant à travers l'élément en forme de barreau (10), le dispositif de mise en contact intérieur (20) et le dispositif de mise en contact extérieur (30), ainsi qu'à travers l'arbre creux entre la zone de contact intérieure et la zone de contact extérieure,
dispositif dans lequel un premier pôle de la source de courant (80) est relié ou peut être relié à au moins une zone de contact d'alimentation en courant (11, 12) de l'élément en forme de barreau (10), et un deuxième pôle de la source de courant (80) est relié ou peut être relié au dispositif de mise en contact extérieur (30), et dans lequel la polarité électrique du premier pôle est opposée à la polarité électrique du deuxième pôle.

2. Dispositif selon la revendication 1, dans lequel le dispositif de mise en contact extérieur comprend un élément de forme cylindrique (35) électriquement conducteur, dans lequel peut être agencé au moins une partie de l'arbre creux pendant la magnétisation.

3. Dispositif selon la revendication 1 ou la revendication 2, dans lequel le dispositif de mise en contact intérieur et le dispositif de mise en contact extérieur peuvent être agencés de manière radialement opposée l'un à l'autre par rapport à l'arbre creux.

4. Dispositif selon l'une des revendications 1 à 3, dans lequel le dispositif de mise en contact intérieur et/ou le dispositif de mise en contact extérieur sont d'une configuration de forme annulaire.

5. Dispositif selon l'une des revendications 1 à 3, dans lequel le dispositif de mise en contact intérieur et/ou le dispositif de mise en contact extérieur comprend un grand nombre d'éléments de contact (21, 31) respectivement intérieurs et extérieurs, agencés respectivement selon une forme annulaire, dans lequel les éléments de contact sont de préférence dotés d'une précontrainte par ressort en direction de l'arbre creux à magnétiser, et dans lequel sont de préférence prévus un nombre identique d'éléments de contact intérieurs et extérieurs.

6. Dispositif selon la revendication 5, dans lequel les éléments de contact intérieurs et/ou extérieurs sont agencés avec un espacement angulaire régulier dans la direction périphérique de l'arbre creux.

7. Dispositif selon l'une des revendications 1 à 6, dans lequel sont prévues deux zones de contact d'alimentation en courant (11, 12), et le dispositif de mise en contact intérieur (20) est agencé sur l'élément en forme de barreau (10) entre les deux zones de contact d'alimentation en courant (11, 12), dans lequel les deux zones de contact d'alimentation en courant peuvent être reliées électriquement au premier pôle de la source de courant, ou bien dans lequel une zone de contact d'alimentation en courant est reliée électriquement au premier pôle de la source de courant et l'autre zone de contact d'alimentation en courant peut être reliée électriquement au premier pôle de la source de courant.

8. Procédé pour magnétiser un arbre creux ferromagnétique (90) électriquement conducteur, le procédé comprenant les étapes suivantes :
l'introduction d'un élément en forme de barreau (10) électriquement conducteur avec un dispositif de mise en contact intérieur (20) qui y est agencé, dans une cavité de l'arbre creux, de préférence de manière telle, que l'élément en forme de barreau soit agencé sur et le long d'un axe de l'arbre creux, et la mise en contact du dispositif de mise en contact intérieur avec une zone de contact intérieure sur un côté intérieur de l'arbre creux ;
la mise en contact d'un dispositif de mise en contact extérieur (30) avec une zone de contact extérieure sur un côté extérieur de l'arbre creux ; et
la production d'une impulsion de courant à travers l'élément en forme de barreau, le dispositif de mise en contact intérieur et le dispositif de mise en contact extérieur, ainsi qu'à travers l'arbre creux entre la zone de contact intérieure et la zone de contact extérieure, l'arbre creux étant magnétisé par le champ magnétique produit à cette occasion, de l'élément en forme de barreau où circule le courant.

9. Procédé selon la revendication 8, d'après lequel il est en outre prévu l'étape de l'agencement de l'arbre creux dans un élément de forme cylindrique électriquement conducteur du dispositif de mise en contact extérieur, et d'après lequel l'axe de l'arbre creux est agencé de préférence sur et le long d'un axe de l'élément de forme cylindrique.

10. Procédé selon la revendication 8 ou la revendication 9, d'après lequel on agence le dispositif de mise en contact intérieur et le dispositif de mise en contact extérieur de manière radialement opposée l'un à l'autre par rapport à l'arbre creux.

11. Procédé selon l'une des revendications 8 à 10, d'après lequel le dispositif de mise en contact intérieur et/ou le dispositif de mise en contact extérieur sont d'une configuration de forme annulaire, et sont amenés en contact avec le côté intérieur et respectivement le côté extérieur de l'arbre creux.

12. Procédé selon l'une des revendications 8 à 10, d'après lequel le dispositif de mise en contact intérieur et/ou le dispositif de mise en contact extérieur comprend un grand nombre d'éléments de contact respectivement intérieurs et extérieurs agencés respectivement selon une forme annulaire, qui sont amenés en contact avec le côté intérieur et respectivement le côté extérieur de l'arbre creux.

13. Procédé selon la revendication 12, d'après lequel il est prévu un nombre identique d'éléments de contact intérieurs et extérieurs, et d'après lequel on agence les éléments de contact intérieurs et extérieurs respectivement considérés de manière radialement opposée les uns aux autres par rapport à l'arbre creux.

14. Procédé selon la revendication 12 ou la revendication 13, d'après lequel les éléments de contact intérieurs et/ou extérieurs sont agencés avec un espacement angulaire régulier dans la direction périphérique de l'arbre creux.

15. Procédé selon l'une des revendications 8 à 14, d'après lequel avant la production de l'impulsion de courant, on prévoit les étapes supplémentaires suivantes :
la liaison d'au moins une zone de contact d'alimentation en courant de l'élément en forme de barreau à un premier pôle d'une source de courant, la liaison du dispositif de mise en contact extérieur à un deuxième pôle de la source de courant, la polarité électrique du premier pôle étant opposée à la polarité électrique du deuxième pôle.
